# FASCICULE DE BREVET EUROPEEN

(11) **EP 2 965 339 B1**
(45) Date de publication et mention de la délivrance du brevet: **22.02.2017**
(21) Numéro de dépôt: 14709227.4
(22) Date de dépôt: 04.03.2014
(51) Int. Cl.: H01H 31/00

(54) **SYSTEME D'ENTRAINEMENT PAR GACHETTE D'UN CAPOT SUIVEUR POUR UN DISPOSITIF DE MISE A LA TERRE HAUTE TENSION**
SYSTEM ZUM ANTRIEB EINER FOLGERKAPPE MITTELS AUSLÖSER FÜR HOCHSPANNUNGSERDUNGSVORRICHTUNG
SYSTEM FOR DRIVING A FOLLOWER CAP BY MEANS OF A TRIGGER FOR A HIGH-VOLTAGE GROUNDING DEVICE

(30) Priorité: 05.03.2013 FR 1351940
(43) Date de publication de la demande: 13.01.2016
(73) Titulaire: General Electric Technology GmbH, 5400 Baden (CH)
(72) Inventeur: BERNARD, Mathieu, F-73100 GRESY SUR AIX (FR); PLY, Yoann, F-73100 Saint-Offenge-Dessous (FR)
(74) Mandataire: Brevalex
(86) Numéro de dépôt international: PCT/EP2014/054168
(87) Numéro de publication internationale: WO 2014/135533

(56) Documents cités:
- EP-A2- 1 845 540
- DE-A1- 2 453 194
- JP-A- H0 928 011

## Description

### Domaine de l'invention

L'invention concerne les appareillages électriques de mise à la terre dans les installations électriques de type haute tension.

### Art antérieur et problème posé

Les installations électriques, telles que les postes électriques haute tension sont composés de multiples appareils électriques qui ont des fonctions fondamentales, mais différentes les unes des autres. L'ensemble de ces appareils a pour fonction de distribuer l'énergie sur les réseaux électriques haute tension, tout en protégeant ces réseaux.

Les appareils électriques d'interruption à haute tension concernent les réseaux alimentés, en courant alternatif sous des tensions supérieures à 1 000 Volts. Une parfaite maîtrise de l'énergie électrique nécessite de posséder les moyens nécessaires à la commande et au contrôle de la circulation du courant dans les circuits électriques qui relient les centrales de production aux consommateurs. Une telle mission incombe fondamentalement à des appareils dont le contrôle est d'assurer en priorité la protection automatique des circuits contre tous les incidents susceptibles d'en perturber le fonctionnement. Ces appareils doivent également effectuer, sur commande, les différentes opérations qui permettent de modifier la configuration du réseau dans les conditions normales de service. Par ces fonctions complémentaires de commande volontaire et de sécurité automatique, les appareils électriques contribuent à la qualité de la disponibilité du réseau électrique et à sa sûreté d'emploi. La qualité principale de ces appareils électriques est, non seulement d'être disponibles à tout moment, mais également d'intervenir sans défaillance, au point de faire oublier qu'ils existent. Les opérations de maintenance, même légères et en nombre limité sont à la fois coûteuses et gênantes pour l'exploitation. En conséquence, on exige de ces appareils une fiabilité presque parfaite.

Les sectionneurs de mise à la terre sont des appareils de sécurité qui ont pour but d'établir une connexion, via un matériel conducteur rigide, entre les parties sous tension fixées à un potentiel pas ou peu connu, et la terre.

A titre indicatif, par la demande de brevet EP 1 845 540 A2 ou la demande de brevet PCT WO 2012/049 136 A1, on connaît un dispositif sectionneur de terre et un poste électrique haute tension comprenant un tel dispositif. Un tel poste à haute tension est à isolation gazeuse et comprend une enveloppe métallique de mise à la terre et un conducteur haute tension, disposé de façon coaxiale à l'intérieur de celle-ci. Le dispositif comprend un tube isolant disposé entre l'enveloppe et le conducteur, perpendiculairement à ceux-ci, permettant ainsi de supporter le conducteur et de guider une partie mobile conductrice de mise à la terre de ce conducteur.

Le niveau d'énergie, lors de la fermeture d'un appareillage de mise à la terre rapide, dans le domaine de la haute tension ou ultra haute tension est si élevé que l'on éprouve le besoin de surdimensionner chaque composant de l'appareil.

Une technique pour éviter un tel surdimensionnement peut consister en la protection, au sens diélectrique du terme, de la tige de mise à la terre par un capot, qui suit son déplacement. Cependant, ce capot doit s'arrêter au moment où se produit l'amorçage de la connexion, alors que la tige de mise à la terre continue son déplacement, jusqu'à entrer en contact avec la tulipe de la partie fixe.

Le but de l'invention est de présenter un système d'entraînement d'un capot suiveur répondant à cette exigence, pour un appareillage de mise à la terre.

### Résumé de l'invention

A cet effet, l'objet principal de l'invention est un système d'entraînement d'un capot suiveur pour un dispositif de mise à la terre rapide, ce dernier comprenant :
- un carter guide qui est fixe ;
- une tige de mise à la terre montée coulissante longitudinalement par rapport au carter guide pour pouvoir être mise en contact avec un contact fixe du dispositif de mise à la terre ;
- un capot suiveur placé coaxialement à la tige de mise à la terre, autour d'elle et destiné à suivre cette tige de mise à la terre, sur une partie déterminée de sa course, et
- un coulisseau sur lequel est fixé la tige de mise à la terre entraîné par une bielle de manoeuvre et coulissant longitudinalement par rapport au carter guide.

Selon l'invention, le système comprend :
- une gâchette pivotante autour d'un axe de gâchette fixé perpendiculairement sur la tige de mise à la terre et comprenant :
   *une première extrémité de butée, et
   *une deuxième extrémité de blocage, décalée angulairement par rapport à la première extrémité d'environ 90° ;
- une butée fixe par rapport au carter guide placée sur le chemin de la première extrémité de butée pour faire pivoter la gâchette dans un premier sens déterminé au moment où le capot doit s'arrêter pendant la fermeture du dispositif de mise à la terre et libérer le capot suiveur, et
- une butée mobile solidaire du capot suiveur placé sur le chemin de la première extrémité de la gâchette, placée du côté opposé à la première butée par rapport à l'extrémité de butée, pour faire pivoter la gâchette dans un deuxième sens opposé au premier sens, lors de l'ouverture du dispositif de mise à la terre et entraîner le capot suiveur conjointement à la tige de mise à la terre.

Dans la réalisation préférée de système selon l'invention, le capot suiveur est fixé à des colonnettes elles-mêmes fixées sur une pièce porte-colonnette montée coulissante longitudinalement et équipée de la butée mobile susceptible d'être entraînée par la deuxième de blocage et l'extrémité de butée de la gâchette.

### Liste des figures

L'invention et ses différentes caractéristiques techniques seront mieux comprises à la lecture de la description détaillée d'une réalisation de l'invention, accompagnée de trois figures représentant respectivement :
- figure 1, en coupe et en vue cavalière, le système selon l'invention monté sur un dispositif de mise à la terre ;
- figure 2, en vue cavalière, le même ensemble que la figure 1, mais sans coupe, et
- figure 3, en coupe plus détaillée, le système d'entraînement selon l'invention.

### Description détaillée d'une réalisation de l'invention

En référence à la figure 1, le dispositif de mise à la terre auquel s'applique le système selon l'invention comprend, entre autres, une tige de mise à la terre 1, montée coulissante longitudinalement par rapport à un carter guide 9 qui symbolise le bâti du dispositif de mise à la terre. Un capot suiveur 2 est monté autour de la tige de mise à la terre 1, au moyen de deux colonnettes 3, montées elles-mêmes coulissantes longitudinalement dans le carter guide 9. Des moyens d'entraînement de la tige de mise à la terre 1 sont nécessaires et sont symbolisés ici par une bielle de manoeuvre 8 faisant coulisser cette tige de mise à la terre 1 en direction d'un contact fixe 20 du dispositif de mise à la terre.

Le capot suiveur 2 est sensé suivre la progression longitudinale de la mise à la terre 1 sur une grande partie de la course de cette dernière, pour s'arrêter à un endroit déterminé, alors que la tige de mise à la terre 1 continue sa progression jusqu'à ce qu'elle arrive en contact du contact fixe 20.

Le système d'entraînement du capot suiveur selon l'invention comprend principalement une gâchette 6 montée pivotante autour d'un axe de gâchette 6A perpendiculaire à l'axe longitudinal de la tige de mise à la terre 1 et donc du dispositif de mise à la terre. Cet axe de rotation de la gâchette 6 est fixe par rapport à la tige de mise à la terre 1. De ce fait, cette gâchette 6 subit les allers et venues longitudinaux effectués par la tige de mise à la terre 1 par rapport au carter guide 9. On note qu'une pièce appelée porte-colonnettes 10, supportant les colonnettes 3 est également montée coulissante à l'intérieur du carter guide 9. La gâchette 6 a pour fonction d'entraîner l'ensemble porte-colonnettes 10/colonnettes 3/capot suiveur 2 sur la partie déterminée du trajet de la tige de mise à la terre 1, lors de la fermeture du dispositif de mise à la terre.

La figure 2 montre le même ensemble que la figure 1, à l'exception du contact fixe 20. Toutefois, une partie du carter guide 9 a été remise à sa place et cache donc l'intérieur de l'ensemble, notamment le système d'entraînement. On distingue tout de même le capot suiveur 2, la tige de mise à la terre 1, les colonnettes 3, le carter guide 9 et la bielle d'entraînement 8.

La figure 3 montre en détail le mécanisme du système d'entraînement selon l'invention. L'organe principal est donc la gâchette 6 montée pivotante autour de l'axe de gâchette 6A monté perpendiculairement sur la tige de mise à la terre 1.

Une première extrémité dite de butée 6B de la gâchette 6 possède une forme ronde appelée rouleau 5. L'orientation de cette extrémité de butée 6B est telle que, quelle que soit la position angulaire de la gâchette 6, le rouleau 5 se trouve sur la trajectoire d'une butée 10A du porte-colonnettes 10 et placé à l'opposée du capot suiveur par rapport au rouleau 5.

Une deuxième extrémité dite de blocage 6C, est décalée angulairement par rapport à la première extrémité de butée 6B de la gâchette, d'un angle d'environ 90°. Cette deuxième extrémité de blocage 6C a une forme de crochet de manière à pouvoir, après pivotement de la gâchette 6 dans le sens trigonométrique par rapport à cette figure 3, aller sur la trajectoire de la butée 10A du porte-colonnette 10.

Lors du fonctionnement de l'ensemble, pour une fermeture dudit dispositif de mise à la terre, la bielle de manoeuvre 8 est actionnée par un motoréducteur non représenté. Elle entraîne en translation longitudinale le coulisseau 7 portant la tige de mise à la terre 1. Au début de cette opération, la gâchette 6 a une position différente de celle représentée sur cette figure 3, c'est-à-dire un décalage angulaire dans le sens trigonométrique. De ce fait, l'extrémité de blocage 6C passe sous la butée 10A du porte-colonnette 10. En conséquence, dès le début de l'entraînement du coulisseau 7 par la bielle de manoeuvre 8, le porte-colonnettes 10 est entraîné en translation avec la tige de mise à la terre 1. De ce fait, le capot suiveur suit la tige de mise à la terre 1. La gâchette 6 est maintenue dans cette position, dite fermée par un ressort de rappel non représenté sur ces figures. Sur la figure 3, la gâchette 6 n'est pas en position fermée, mais est dans une position ouverte.

Lors de cette phase de fermeture, après un déplacement d'une longueur déterminée, le rouleau 5 de la gâchette 6 vient en appui sur une butée 9A du carter guide 9, placée sur le chemin du rouleau 5, du côté du capot suiveur. Ceci a pour effet de faire pivoter la gâchette 6 dans le sens des aiguilles d'une montre et donc de libérer le porte-colonnettes 10. La tige de mise à la terre 1 continue son déplacement seule, alors que le porte-colonnettes 10 est stoppé par des amortisseurs 4 se trouvant sur son chemin longitudinal, du côté du capot suiveur. De ce fait, le déplacement des colonnettes 10 et du capot suiveur est donc stoppé, alors que la tige de mise à la terre 1 est arrivée en contact avec le contact fixe du dispositif de mise à la terre.

En phase d'ouverture du dispositif de la mise à la terre rapide, la bielle manoeuvre 8 entraîne l'ensemble de la tige de mise à la terre 1, par l'intermédiaire du coulisseau 7 dans le sens opposé, c'est-à-dire vers la droite sur la figure 3. A un déplacement déterminé vers la droite, le rouleau 5 vient en contact avec une butée 10A du porte-colonnette 10, ce qui a pour effet de faire pivoter la gâchette 6 dans le sens trigonométrique et de la remettre en position fermée, l'extrémité 6C de la gâchette 6 remontant à droite de la butée 10A du porte-colonnette 10. Ce dernier est donc entraîné conjointement avec la tige de mise à la terre 1 jusqu'à la position d'ouverture du dispositif de mise à la terre emmenant également les colonnettes 10 et le capot suiveur.

### Avantages de l'invention

Les différentes courses de la tige de mise à la terre et du capot suiveur peuvent être facilement adaptées aux besoins de chaque dispositif.

Il n'y a pas de risque majeur de modifications de ces courses et de ces déplacements dans le temps, comparativement à une éventuelle solution d'entraînement par frottement d'un ressort.

Il est à noter que, même en cas de défaut du ressort de maintien de la gâchette 6, celle-ci entraînera automatiquement le porte-colonnettes 10, lors de l'ouverture du dispositif de mise à la terre rapide. Cela a pour effet de garantir que le capot suiveur est bien revenu à sa position initiale malgré ce défaut.

Le mécanisme de ce système est relativement simple et permet d'être utilisé sur des dispositifs de commande de mise à la terre existant et peut être d'une compacité relativement faible.

Enfin, comme la position relative du capot suiveur par rapport à la tige de mise à la terre est réglable au niveau de la longueur des colonettes, ce système peut être adapté à n'importe quel type de commande de mise à la terre.

## Revendications

1. Système d'entraînement d'un capot suiveur (2) pour un dispositif de mise à la terre rapide, ce dernier comprenant :
- un carter guide (9) qui est fixe ;
- une tige de mise à la terre (1) montée coulissante longitudinalement par rapport au carter guide (9) pour pouvoir être mise en contact avec un contact fixe (20) du dispositif de mise à la terre ;
- un capot suiveur (2) placé coaxialement à la tige de mise à la terre (1), autour d'elle et destiné à suivre cette tige de mise à la terre (1) sur une partie déterminée de sa course, et
- un coulisseau (7) sur lequel est fixé la tige de mise à la terre (1), entraîné par une bielle de manoeuvre (8) et coulissant longitudinalement par rapport au carter guide (9),
le système étant **caractérisé en ce qu'**il comprend :
- une gâchette (6) pivotante, autour d'un axe de gâchette (6A) fixé perpendiculairement sur la tige de mise à la terre (1), la gâchette comprenant elle-même :
*une première extrémité dite de butée (6B) et
*une deuxième extrémité dite de blocage (6C) décalée angulairement par rapport à la première extrémité de butée (6B) d'environ 90°,
- une butée fixe (9A) du carter guide (9) placée sur le chemin de l'extrémité de butée (6B) de la gâchette (6) pour faire pivoter la gâchette dans un premier sens déterminé au moment où le capot suiveur (2) doit s'arrêter pendant la fermeture du dispositif de mise à la terre et libérer ainsi le capot suiveur (2), et
- une butée mobile (10A) solidaire du capot suiveur (2) et placée sur le chemin de l'extrémité de butée (6B) de la gâchette (6), placée du côté opposé à la butée fixe (9A) par rapport à l'extrémité de butée (6B) de la gâchette pour faire pivoter la gâchette (6) dans un deuxième sens opposé au premier sens, lors de l'ouverture du dispositif de mise à la terre et entraîner le capot suiveur (2) conjointement à la tige de mise à la terre (1).

2. Système selon la revendication 1, **caractérisé en ce que** le capot suiveur (2) est fixé à des colonnettes (3), elles-mêmes fixées sur une pièce porte-colonnette (10) montée coulissante longitudinalement et comportant la butée (10A) susceptible d'être entraînée par l'extrémité de blocage (6C) et par l'extrémité de butée (6B) de la gâchette (6).

## Patentansprüche

1. System zum Antreiben einer Folgerkappe (2) für eine Schnellerdungsvorrichtung, wobei letztgenannte umfasst:
- ein Führungsgehäuse (9), das fest ist;
- eine Erdungsstange (1), die in Längsrichtung bezüglich des Führungsgehäuses (9) verschiebbar montiert ist, um in Kontakt mit einem festen Kontakt (20) der Erdungsvorrichtung gebracht werden zu können;
- eine Folgerkappe (2), die koaxial zu der Erdungsstange (1) um sie herum platziert und dazu ausgelegt ist, dieser Erdungsstange (1) über einen vorbestimmten Teil ihres Wegs zu folgen, und
- einen Schieber (7), an dem die Erdungsstange (1) befestigt ist, der durch eine Betätigungsstange (8) angetrieben und in Längsrichtung bezüglich des Führungsgehäuses (9) verschiebbar ist,
wobei das System **dadurch gekennzeichnet ist, dass** es umfasst:
- einen Drücker (6), der um eine Drückerachse (6A) schwenkbar ist, die orthogonal an der Erdungsstange (1) befestigt ist, wobei der Drücker selbst umfasst:
* ein erstes sogenanntes Anschlagsende (6B), und
* ein zweites sogenanntes Blockadeende (6C), das angulär bezüglich des ersten Anschlagsendes (6B) um ungefähr 90° versetzt ist,
- einen festen Anschlag (9A) des Führungsgehäuses (9), der auf dem Weg des Anschlagsendes (6B) des Drückers (6) platziert ist, um den Drücker in dem Augenblick in einer ersten Richtung schwenken zu lassen, in dem die Folgerkappe (2) während des Schließens der Erdungsvorrichtung anhalten soll, und somit die Folgerkappe (2) zu befreien, und
- einen beweglichen Anschlag (10A), der mit der Folgerkappe (2) verbunden und auf dem Weg des Anschlagsendes (6B) des Drückers (6) platziert ist, platziert auf der entgegengesetzten Seite zu dem festen Anschlag (9A) bezogen auf das Anschlagsende (6B) des Drückers, um den Drücker (6) in einer zweiten Richtung entgegengesetzt zur ersten Richtung während des Öffnens der Erdungsvorrichtung schwenken zu lassen und die Folgerkappe (2) zusammen mit der Erdungsstange (1) anzutreiben.

2. System nach Anspruch 1, **dadurch gekennzeichnet, dass** die Folgerkappe (2) an Säulen (3) befestigt ist, die selbst wiederum an einem Säulenträgerelement (10) befestigt sind, das in Längsrichtung verschiebbar montiert ist und den Anschlag (10A) umfasst, das dazu ausgelegt ist, durch das Blockadeende (6C) und durch das Anschlagsende (6B) des Drückers (6) angetrieben zu werden.

## Claims

1. A follower cap (2) drive system for a fast grounding device, said system comprising:
• a guide casing (9) that is stationary;
• a grounding rod (1) mounted to slide longitudinally relative to the guide casing (9) in order to be put in contact with a stationary contact (20) of the grounding device;
• a follower cap (2) placed on the same axis as the grounding rod (1), positioned around the axis and designed to follow said grounding rod (1) over a determined fraction of its stroke; and
• a slide (7) on which the grounding rod (1) is fastened, driven by a drive rod (8) and sliding longitudinally relative to the guide casing (9);
the system being **characterized in that** it comprises:
• a trigger (6) pivotally mounted about a trigger pin (6A) that extends perpendicularly on the grounding rod (1), the trigger itself comprising:
* a first end referred to as an abutment end (6B); and
* a second end referred to as a blocking end (6C) offset angularly relative to the abutment first end (6B) by about 90°;
• a stationary abutment (9A) of the guide casing (9) placed on the path of the abutment end (6B) of the trigger (6) in order to cause the trigger to pivot in a determined first direction when the follower cap (2) is required to stop during closing of the grounding device and thus release the follower cap (2); and
• a movable abutment (10A) secured to the follower cap (2) and placed on the path of the abutment end (6B) of the trigger (6), being placed relative to the abutment end (6B) of the trigger on its side remote from the stationary abutment (9A) in order to cause the trigger (6) to pivot in a second direction opposite to the first direction, during opening of the grounding device and to drive the follower cap (2) together with the grounding rod (1).

2. A system according to claim 1, **characterized in that** the follower cap (2) is fastened to posts (3), themselves fastened to a post-carrier (10) mounted to slide longitudinally and including the abutment (10A) capable of being driven by the blocking end (6C) and by the abutment end (6B) of the trigger (6).
